# EUROPÄISCHE PATENTSCHRIFT

(11) **EP 0 182 976 B1**
(45) Veröffentlichungstag und Bekanntmachung des Hinweises auf die Patenterteilung: **31.05.1989**
(21) Anmeldenummer: 85110339.0
(22) Anmeldetag: 19.08.1985
(51) Int. Cl.: E05B 47/00

(54) **Schliesszylinder mit einem Gehäuse und einem darin verdrehbaren, ein oder mehrere Zuhaltungen, insbesondere Magnetrotoren tragenden Kern**
Cylinder lock with a casing and a turnable core therein carrying one or more tumblers, in particular rotary magnet tumblers
Serrure cylindrique avec un boîtier dans lequel pivote un noyau portant une ou plusieurs gorges, en particulier gorges à rotor magnétique

(30) Priorität: 26.11.1984 AT 3737/84
(43) Veröffentlichungstag der Anmeldung: 04.06.1986
(73) Patentinhaber: EVVA - Werk Spezialerzeugung von Zylinder-und Sicherheitsschlössern Gesellschaft m.b.H. & Co. Kommanditgesellschaft, A-1010 Wien (AT)
(72) Erfinder: Prunbauer, Kurt, A-3130 Herzogenburg (AT); Csapo, Erich, A-1170 Wien (AT)
(74) Vertreter: Puchberger, Peter, Dipl.-Ing.

(56) Entgegenhaltungen:
- EP-A- 0 176 706
- DE-A- 2 905 941

## Beschreibung

Die Erfindung betrifft Schließzylinder mit einem Gehäuse und einem darin verdrehbaren, ein oder mehrere Zuhaltungen, insbesondere Magnetrotoren tragenden Kern, wobei im Kern zumindest eine axial verschiebbare Sperrleiste vorgesehen ist, deren Verschiebbarkeit durch die Zuhaltungen gesteuert ist und die Sperrleiste nach außen ragende Sperrfortsätze aufweist, das Gehäuse an der Innenwand angeordnete Gehäuselängsnuten und Ringnuten aufweist, wobei die Ringnuten in einer solchen axialen Lage angeordnet sind, daß in verschobener Stellung der Sperrleiste, in der nach innen ragende Abtastelemente in Ausnehmungen der Zuhaltungen liegen, eine Freigabe für die nach außen ragenden Sperrfortsätze beim Verdrehen des Kerns gegeben ist.

Die obengenannten Schließzylinder sind Stand der Technik und z. B. in der AT-PS-357 430 beschrieben. Diese bekannten Konstruktionen haben die Nachteile, daß die auf die Magnetrotoren bei Fehlsperrungen wirkenden Kräfte doch so groß sein können, daß Beschädigungen der Magnetrotoren möglich sind. Auch sind die Abtastelemente für die Magnetrotoren verhältnismäßig stark dimensioniert, wodurch die mechanische Genauigkeit leidet. Fernerhin unterliegen die bekannten Konstruktionen der Einwirkung von Umwelteinflüssen, wie Witterung, Staub, aggressive Stoffe, welche Einwirkung sich in nachteiliger Weise sowohl auf den Rastring als auch auf die im Inneren des Zylinderkerns befindlichen beweglichen Teile auswirkt.

Bei der Konstruktion gemäß AT-PS-357 430 wird eine Sperrleiste verwendet, die von einer Seite mittels Federkraft vorgespannt ist und mit einer Steuernase gegen die Steuerfläche eines Rastringes gedrückt wird. Die Wirkung des Rastringes als Grenzkraftkupplung ist abhängig von der mechanischen Genauigkeit. Für das Auslösen der Grenzkraftkupplung sind relativ hohe Kräfte notwendig, die in nachteiliger Weise auf die empfindlichen Magnetrotoren wirken. Bei fehlerhafter Montage kann es zu Verspannungen und Verbiegungen des Rastringes kommen, sodaß dieser seine exakte Wirkung nicht beibehält.

Weiters kann es gegenüber der Konstruktion gemäß AT-PS-357 430 vorteilhaft sein, für die Verschiebung der Sperrleiste eine Zwangssteuerung vorzusehen, die unabhängig ist von der Verschiebekraft einer Feder.

Die vorliegende Erfindung stellt sich die Aufgabe, die obengenannten Nachteile zu vermeiden und eine Schloßkonstruktion vorzusehen, die den hohen Anforderungen an Schließgenauigkeit und Betriebssicherheit genügt.

Gemäß vorliegender Erfindung werden die gestellten Aufgaben dadurch gelöst, daß die Sperrleiste zwei einander entgegengesetzt gerichtete Steuernasen aufweist, die an einander gegenüberliegenden, mit dem Zylindergehäuse drehfest verbundenen Steuerflächen geführt sind, wodurch eine Zwangssteuerung gegeben ist, wobei die eine Steuerfläche einen konkaven Abschnitt und die andere Steuerfläche gegenüberliegend einen konvexen Abschnitt umfaßt, und daß die dem konkaven Abschnitt zugeordnete Steuernase gegen die andere Steuernase hin federnd verschiebbar ist, wodurch nach Überschreiten einer Grenzkraft eine Relativverschiebung zwischen Steuerfläche und Sperrleiste und damit ein Verdrehen des Zylinderkernes ohne axiale Verschiebung der Sperrleiste ermöglicht ist. Weiters ist die Erfindung dadurch gekennzeichnet, daß die verschiebbare Steuernase als Steuerstift in einer Ausnehmung in der Sperrleiste federnd gelagert ist und daß die Verschiebebewegung des Steuerstiftes nach außen durch einen Anschlag begrenzt ist. Der Steuerstift ist um seine Längsachse schwenkbar, sodaß sich die Drehlage der Steuernase dem Verlauf der Steuerfläche am konkaven Abschnitt anpassen kann.

Im folgenden wird die Erfindung anhand der Zeichnungen beispielhaft erklärt. Fig. 1 stellt schematisch einen teilweisen Schnitt durch ein erfindungsgemäßes Zylinderschloß dar, wobei der Schnitt in der Ebene der Achsen der Magnetrotoren liegt, siehe dazu die Schnittlinie 1 - I in Fig. 2. Fig. 2 ist eine Aufsicht auf den Schließzylinder gemäß Pfeil in Fig. 1, wobei das Zylindergehäuse aufgebrochen dargestellt ist. Fig. 3 ist eine Ansicht der Schnittlinie 111 - 111 durch die Sperrleiste in Fig. 1.

Der Grundaufbau des erfindungsgemäßen Schließzylinders ist ähnlich jenem der AT-PS-357 430. Im Zylinderkern 1 ist parallel zum Schlüsselkanal 2 eine Ausnehmung 3 angeordnet, in der die Magnetrotoren 4 frei rotierbar angeordnet sind. Durch Einschieben eines richtigen Schlüssels 25 (in Fig. 1 abgebrochen dargestellt) werden die Magnetrotoren 4 in die in Fig. 1 dargestellte Lage gebracht, wobei also die Ausnehmungen 5 der Magnetrotoren derart ausgerichtet sind, daß die Abtastelemente 6 einer Sperrleiste 22 axial verschoben werden und in die Ausnehmungen 5 eintreten können.

Die Sperrleiste gemäß AT-PS-357 430 ist einstückig und hat sowohl die Funktion des Abtastens der Stellung der Drehzuhaltungen als auch die Funktion des Sperrens des Schließzylinders gegen Verdrehen übernommen. Demgegenüber umfaßt die hier dargestellte Sperrleiste 22 einen Abtastschieber 7 und einen Sperrschieber 10.

Der Abtastschieber 7 liegt den Drehzuhaltungen 4 gegenüber und weist Abtastelemente 6 auf. An der anderen Seite des Abtastschiebers ist ein Mitnehmer 8 vorgesehen. Dieser Mitnehmer greift in eine Ausnehmung 9 des Sperrschiebers 10 ein, wodurch die beiden Schieber kraftschlüssig miteinander verbunden sind. Zwischen den beiden genannten Schiebern ist ein Kerndecke) 11 angeordnet, der in der Ausnehmung 3 im Kern 1 dicht eingesetzt ist. Für die Bewegung des Mitnehmers 8 weist der Kerndeckel 11 einen Schlitz 12 auf. Zur Abdichtung dieses Schlitzes 12 nach außen hin ist zwischen dem Sperrschieber 10 und dem Kerndeckel 11 noch eine Dichtungsplatte 13 angeordnet, die sich mit dem Mitnehmer 8 auf dem Kerndeckel 11 verschieben läßt.

Der Sperrschieber 10 weist an seiner Oberfläche die Sperrfortsätze 14 auf, die in bekannter Weise bei O-Stellung des Schließzylinders in einer axialen Nut 23 des Zylindergehäuses 24 angeordnet sind und so axial mit dem Sperrschieber verschoben werden können. Nimmt der Sperrschieber 10 eine solche axiale Lage ein, daß die Sperrfortsätze 14 mit den zugehörigen Ringkanalen 31 des Zylinderkernes fluchten, kann der Zylinderkern verdreht und das zugehörige Schloß (hier nicht weiter dargestellt) betätigt werden.

Die Sperrleiste bzw. deren Sperrschieber 10 weist zwei einander entgegengesetzt gerichtete Steuernasen 15, 16 auf. Diese Steuernasen wirken mit Steuerflächen 17,18 von zwei Steuerringen 19, 20 zusammen. Die Steuerfläche 17 weist einen konvexen Abschnitt 21 und die Steuerfläche 18 einen korrespondierenden konkaven Abschnitt 26 auf. Die Steuerringe 19 und 20 sind mit dem Zylindergehäuse 24 drehfest verbunden. Der Steuerring 19 sitzt in einer Ausnehmung des Zylindergehäuses, wobei der Absatz 27 in der axialen Nut 23 einrastet und damit ein Verdrehen des Steuerringes gegenüber dem Zylindergehäuse verhindert. Der Steuerring 20 sitzt in einer ringförmigen Ausnehmung des Zylinderkernes 1 und wird aus Montagegründen in bevorzugter Weise zweiteilig ausgeführt. Der Vorsprung 28 ragt nach außen in die axiale Nut 23 des Gehäuses, um ein Mitdrehen des Steuerringes 20 mit dem Zylinderkern 1 zu verhindern.

Durch die oben beschriebene Konstruktion ist für die Sperrleiste eine Zwangssteuerung gegeben. Wird in den Schlüsselkanal 2 der richtige Schlüssel 25 eingeschoben, sodaß die Magnetrotoren zufolge der Schlüsselmagnete 29 die in Fig. 1 eingezeichnete Lage einnehmen, und wird mit dem Schlüssel der Zylinderkern 1 etwas verdreht, laufen die Steuernasen 15, 16 den Steuerflächen 17, 18 entlang, wobei die Steuernase 16 aus dem konkaven Abschnitt 26 herausgeschoben wird und die Steuernase 15 den konvexen Abschnitt 21 hinunterbewegt wird. Es kommt dabei zu einer axialen Verschiebung der Sperrleiste (in den Fig. 1 und 2 nach rechts). Die Abtastelemente 6 werden dabei in die Ausnehmungen 5 der Magnetrotoren hineingeschoben, und die Sperrfortsätze 14 auf der anderen Seite der Sperrleiste gelangen in jene Lage, in der sie mit den Ringkanälen 31 fluchten, sodaß ein Weiterverdrehen des Zylinderkernes ermöglicht ist.

Wenn ein falscher Schlüssel eingesteckt wird, so nimmt mindestens einer der Magnetrotoren 4 eine Drehlage ein, bei der die zugehörige Ausnehmung 5 nicht dem Abtastelement 6 gegenübersteht. Bei einem Verdrehen des Zylinderkernes und der beginnenden Verschiebung der Sperrleiste 22 stößt dieses Abtastelement 6 gegen die Umfläche 30 des Magnetrotors, wodurch ein weiteres Verschieben des Abtastelementes 6 und damit der gesamten Sperrleiste verhindert ist. Die Sperrfortsätze 14 können damit nicht in jene Lage gelangen, in der sie mit den Ringkanälen 31 fluchten.

Um die über den Schlüssel auf den Zylinderkern aufgebrachten, relativ hohen Drehkräfte von den Magnetrotoren fernzuhalten, wird gemäß vorliegender Erfindung vorgesehen, daß die eine, dem konkaven Abschnitt 26 zugeordnete Steuernase 16 gegen die andere Steuernase 15 hin federnd verschiebbar ist. Die Steuernase 16 ist als Steuerstift 32 ausgebildet, der in einer Ausnehmung 33 im Sperrschieber 10 verschiebbar gelagert ist. Durch die Feder 34 wird die Steuernase 16 nach außen geschoben, wobei ein Bolzen 35 im Zusammenwirken mit einer Rastnut 36 des Steuerstiftes einen Anschlag für die Bewegung der Steuernase 16 ergibt.

Wenn der Zylinderkern mit einem falschen Schlüssel zu verdrehen versucht wird, bleibt die Sperrleiste 10, wie oben beschrieben, in der Lage gemäß Fig. 1 und 2 stehen, d.h. die Sperrleiste wird nicht nach rechts verschoben. Durch die Breite der axialen Nut 23 kommt es zu einer Relativverschiebung zwischen den Steuerringen 19, 20 und der Sperrleiste, wobei die Steuernase 16 auf der konkaven Steuerfläche 26 aufläuft und die Steuernase 16 zur Gänze in die stufenförmige Ausnehmung 33 des Sperrschiebers 10 hineingeschoben wird. Dadurch wird eine weitere Relativverdrehung des Zylinderkernes gestattet, bis die Sperrfortsätze 14 an die Anschlagflächen 37 anschlagen, die durch die axiale Nut 23 gebildet sind und zwischen den Ringnuten 31 stehen bleiben. Das weitere Verdrehen des Zylinderkernes und ein Betätigen des Schlosses wird damit wirkungsvoll verhindert, wobei die Kräfte von den relativ stark dimensionierten Sperrfortsätzen 14 aufgefangen werden. Die Magnetrotoren 4 sind dabei weitgehend entlastet und müssen nur die Druckkraft der Feder 34 aufnehmen.

Durch entsprechende Dimensionierung der Rastnut 36 und des Bolzens 33 hat der Steuerstift 32 so viel Spiel, daß er um seine Längsachse um einen gewissen Betrag schwenkbar ist. Die Drehlage der Steuernase kann sich damit dem Verlauf der konkaven Steuerfläche anpassen. Dadurch wird der Verschleiß des Steuerringes 20 herabgesetzt und die Herstellung des Steuerringes wird vereinfacht, da der konkave Abschnitt 26 der Steuerfläche als einfache Fräsung vorgesehen werden kann, und die Fräsung nicht sphärisch ausgeführt werden muß.

Die erfindungsgemäße Vorrichtung bringt den Vorteil mit sich, daß die Kräfte für das Auslösen der Grenzkraftkupplung genau eingestellt werden können, da sie nur von der Stärke der Feder 34 abhängen. Die Feder 34 muß nur so stark sein, daß sie für den Normalbetrieb gewährleistet, daß die Steuernase 16 in ihrer äußeren Endlage bleibt, sodaß die Zwangssteuerung durch die beiden Steuerflächen 18, 17 tatsächlich gegeben ist. Die Teile der Magnetrotoren und sonstigen Steuerteile können schwach dimensioniert sein, da sie nur geringe Kräfte aufzunehmen haben.

Durch den dichten Sitz des Kerndeckels 11 und die Zweiteilung der Sperrleiste in einen Abtastschieber 7 und einen Sperrschieber 10 wird das empfindliche Innere des Schließzylinders zuverlässig gegen Staub, Dämpfe, Feuchtigkeit etc. geschützt.

In dem dargestellten Ausführungsbeispiel sind die Steuerringe so angeordnet, daß der konkave Abschnitt im Schloßinneren liegt. Die ganze Anordnung kann auch umgekehrt im Schloß angeordnet sein, sodaß die Verschiebung der Sperrleiste in die andere Richtung hin erfolgt. Die Steuerringe können mit dem Gehäuse auch einstückig ausgebildet sein. Die Magnetrotorenkonstruktion ist in Fig. 1 mit den zugehörigen Sperrelementen nur auf einer Seite des Zylinderkernes eingezeichnet. Symmetrisch dazu kann auch auf der anderen Seite des Schlosses eine gleichartige Konstruktion angeordnet sein, wodurch die Variationszahlen und die aufzunehmenden Sperrkräfte erhöht werden.

Der Kerndeckel 11 kann aus Kunststoff oder aus Metall angefertigt sein. Zur exakten Führung des Abtastschiebers und Sperrschiebers weist der Kerndeckel zu beiden Seiten erhöhte Ränder 38, 39 auf, die die Führung in Verschieberichtung bewirken.

Die erfindungsgemäße Ausbildung der Grenzkraftkupplung mit den beiden Steuerringen und den beiden in ihrem Abstand zueinander veränderbaren Steuernasen kann auch vorteilhafterweise zusammen mit anderen Zuhaltungstypen Verwendung finden. So ist es z. B. möglich, die Magnetrotoren durch mechanisch vom-Schlüssel betätigte Abtaststifte zu ersetzen. Weiters kann die Sperrleiste auch einstückig vorgesehen werden, wie dies gemäß AT-PS-357 430 bekannt ist.

Die Fig. 3 ist in Hinblick auf die obenstehende Erfindungsbeschreibung von selbst verständlich. Wie man sieht, sind die Rastnut 36 des Steuerstiftes 32 und der in der Sperrleiste 22 eingepreßte Bolzen 35 so dimensioniert, daß der Steuerstift um seine Längsachse schwenkbar ist bzw. gedreht werden kann, sodaß sich die Drehlage der zugehörigen Steuernase (Bezugszeichen 16 in den Fig. 1 und 2) dem Verlauf der Steuerfläche 18 am konkaven Abschnitt 26 anpassen kann.

## Patentansprüche

1. Schließzylinder mit einem Gehäuse (24) und einem darin verdrehbaren, ein oder mehrere Zuhaltungen (4), insbesondere Magnetrotoren tragenden Kern (1), wobei im Kern (1) zumindest eine axial verschiebbare Sperrleiste (22) vorgesehen ist, deren Verschiebbarkeit durch die Zuhaltungen (4) gesteuert ist und die Sperrleiste (22) nach außen ragende Sperrfortsätze (14) aufweist, das Gehäuse (24) an der Innenwand angeordnete Gehäuselängsnuten (23) und Ringnuten (31) aufweist, wobei die Ringnuten (31) in einer solchen axialen Lage angeordnet sind, daß in verschobener Stellung der Sperrleiste (22), in der nach innen ragende Abtastelemente (6) in Ausnehmungen (5) der Zuhaltungen (4) liegen, eine Freigabe für die nach außen ragenden Sperrfortsätze (14) beim Verdrehen des Kerns (1) gegeben ist, dadurch gekennzeichnet, daß die Sperrleiste (22) zwei einander entgegengesetzt gerichtete Steuernasen (15, 16) aufweist, die an einander gegenüberliegenden, mit dem Zylindergehäuse (24) drehfest verbundenen Steuerflächen (17, 18) geführt sind, wodurch eine Zwangssteuerung gegeben ist, wobei die eine Steuerfläche (18) einen konkaven Abschnitt (26) und die andere Steuerfläche (17) gegenüberliegend einen konvexen Abschnitt (21) umfaßt, und daß die dem konkaven Abschnitt (26) zugeordnete Steuernase (16) gegen die andere Steuernase (15t hin federnd verschiebbar ist, wodurch nach Uberschreiten einer Grenzkraft eine Relativverschiebung zwischen Steuerflächen (17, 18) und Sperrleisten (22) und damit ein Verdrehen des Zylinderkernes (1) ohne axiale Verschiebung der Sperrleiste (22) ermöglicht ist.

2. Schließzylinder nach Anspruch 1, dadurch gekennzeichnet, daß die verschiebbare Steuernase als Steuerstift (32) in einer Ausnehmung (33) in der Sperrleiste (22) federnd gelagert ist und daß die Verschiebebewegung des Steuerstiftes nach außen durch einen Anschlag (Bolzen 35, Rastnut 36) begrenzt ist.

3. Schließzylinder nach Anspruch 1 und 2, dadurch gekennzeichnet, daß der Steuerstift um seine Längsachse schwenkbar ist, sodaß sich die Drehläge der Steuernase (16) dem Verlauf der Steuerfläche (18) am konkaven Abschnitt (26) anpassen kann.

## Claims

1. A lock cylinder having a casing (24) and, rotatable therein, a core (1) carrying one or more tumblers (4), more particularly magnetic rotors, at least one axially movable blocking member (22) being disposed in the core (1), the mobility of the blocking member (22) being controlled by the tumblers (4), the blocking member (22) having outwardly extending blocking projections (14), the casing (24) being formed on the inside wall with lengthwise grooves (23) and with annular grooves (31), the annular grooves (31) being disposed in an axial position such that, with the blocking member (22) in its displaced position, in which position inwardly extending sensing elements (6) are received in recesses (5) in the tumblers (4), the outwardly extending blocking projections (14) are released upon rotation of the core (1), characterised in that the blocking member (22) has two oppositely directed bosses (15, 16) guided on oppositely disposed surfaces (17, 18) connected to the cylinder casing (24) for corotation therewith, so that a positive actuation is provided, one surface (18) comprising a concave part (26) and the other surface (17) opposite the surface (18) comprising a convex part (21), and the boss (16) associated with the concave part (26) is movable resiliently towards the other boss (15), so that after a critical force has been exceeded a relative movement can occur between the surfaces (17, 18) and the blocking barriers (22) and, therefore, the cylinder core (1) can be rotated without axial movement of the blocking barrier (22).

2. A cylinder according to claim 1, characterised in that the movable boss, in the form of an actuating pin (32), is resiliently mounted in a recess (33) in the blocking member (22) and outwards displacement of the pin (32) is limited by an abutment (pin 35, catch groove 36).

3. A cylinder according to claims 1 and 2, characterised in that the actuating pin (32) is pivotable around its longitudinal axis so that the rotational position of the boss (16) can be adapted to the pattern of the surface (18) of the concave part (26).

## Revendications

1. Cylindre de fermeture comportant un canon (24) et un barillet tournant (1) portant une ou plusieurs gorges (4), en particulier des rotors magnétiques, dans le barillet (1) étant prévue au moins une barrette de blocage (22) déplaçable axialement, et dont la mobilité est commandée par les gorges (4), cette barrette de blocage (22) comprenant des tétons d'immobilisation (14) faisant saillie vers l'extérieur, et le canon (24) étant muni de rainures annulaires (31) et de rainures longitudinales (23) placées sur la face interne de sa paroi, les rainures annulaires (31) étant disposées dans une positon axiale telle qu'en position déplacée de la barrette de blocage (22), position dans laquelle les éléments palpeurs (6), faisant saille vers l'intérieur, sont engagés dans des entailles (5) des gorges (4), les tétons d'immobilisation (14), faisant saillie vers l'extérieur, soient libérés et permettent la rotation du barillet, caractérisé par le fait que la barrette de blocage (22) comporte deux appendices (15, 16) qui, disposés en sens contraire, sont dirigés par des surfaces de guidage (17, 18) raccordées solidairement en rotation au canon (24) et situées en regard l'une de l'autre en formant une commande forcée, une surface de guidage (18) présentant une section concave (26), et l'autre surface de guidage opposée (17) une section convexe (21), et que l'appendice (16), associé à la section concave (26), peut se déplacer élastiquement en direction de l'autre appendice (15), ce qui, après dépassement d'une force limite, permet un déplacement relatif entre les surfaces de guidage (17, 18) et la barrette de blocage (22), et par conséquent une rotation du barillet (1) sans déplacement axial de la barrette de blocage (22).

2. Cylindre de fermeture selon la revendication 1, caractérisé par le fait que l'appendice de commande, déplaçable et en forme de goupille (32), est monté sur ressort dans une cavité (33) de la barrette de blocage (22) et que la course de la goupille vers l'extérieur est limitée par une butée (cheville 35, rainure d'encliquetage (36).

3. Cylindre de fermetue selon les revendications 1 et 2, caractérisé par le fait que la goupille peut pivoter autour de son axe longitudinal de manière que la position angulaire de l'appendice (16) puisse s'adapter à l'allure de la surface de guidage (18) de la section concave (26).
